# EUROPÄISCHE PATENTSCHRIFT

(11) **EP 1 002 741 B1**
(45) Veröffentlichungstag und Bekanntmachung des Hinweises auf die Patenterteilung: **29.08.2001**
(21) Anmeldenummer: 98110618.0
(22) Anmeldetag: 10.06.1998
(51) Int. Cl.: B65D 81/00

(54) **Einkammer-Aufgussbeutel, insbesondere für Tee, und Verfahren zu seiner Herstellung**
Infusion bag with one compartment, especially for tea and process for its manufacture
Sachet d'infusion à un seul compartiment, en particulier pour thé et procédé pour sa fabrication

(43) Veröffentlichungstag der Anmeldung: 24.05.2000
(73) Patentinhaber: TEEPACK SPEZIALMASCHINEN GMBH & CO. KG, D-40667 Meerbusch (DE)
(72) Erfinder: Lohrey, Wilhelm Dipl.-Ing., 40668 Meerbusch 3 (DE)
(74) Vertreter: Stenger, Watzke & Ring Patentanwälte

(56) Entgegenhaltungen:
- WO-A-93/19997
- WO-A-97/36787
- US-A- 2 852 389
- US-A- 2 869 718

## Beschreibung

Die Erfindung betrifft einen Einkammer-Aufgußbeutel aus heißsiegelfähigem Filterpapiermaterial, insbesondere zur Bereitung von Tee, mit einer ein Substanzquantum enthaltenden Kammer, die an ihrem Kopfende und an ihrem Fußende durch je eine quer verlaufende Heißsiegelung verschlossen ist wobei mit der Heißsiegelung des Fußendes ein erstes freies Ende eines Fadens fest verbunden ist der im Innern der Kammer schlaufenförmig untergebracht ist und dessen zweites Ende durch die Heißsiegelung des Kopfendes oder benachbart aus der Kammer herausziehbar hindurchgeführt und außerhalb der Kammer mit einem Etikett verbunden ist. Die Erfindung betrifft ferner ein Verfahren zum Herstellen von derartigen Einkammer-Aufgußbeuteln, insbesondere für Tee.

Einkammer-Aufgußbeutel der voranstehend beschriebenen Art sind aus der WO -A- 93/19997 bekannt. Derartige Aufgußbeutel sind nur mit großem technischen Aufwand herzustellen, wobei es nachteilig ist, daß das Etikett im Verpackungszustand nur über den Faden mit dem Aufgußbeutel verbunden ist.

Der Erfindung liegt die **Aufgabe** zugrunde, einen Einkammer-Aufgußbeutel der eingangs beschriebenen Art zu schaffen, der im Verpackungszustand keinen freiliegenden Faden aufweist und eine Befestigung des Fadens mit Etikett ohne ein zusätzliches Befestigungsmittel, das heißt nur unter Nutzung der für die Beutelherstellung notwendigen Materialien, vorsieht, womit eine kontinuierliche Herstellung auf schnell laufenden Maschinen mit Leistungen bis zu 1000 Beuteln pro Minute ermöglicht werden soll.

Diese Aufgabenstellung wird mit der Erfindung dadurch **gelöst**, daß das äußere Ende des Fadens als Schlaufe gelegt und mit dem Etikett im Innern einer asymmetrischen Etikettfaltung durch Heißsiegeln verbunden ist, wobei das aufgrund der asymmetrischen Faltung längere Blatt des Etiketts außen angeordnet und durch Siegelpunkte an dem überstehenden Blattende leicht am Beutel angeheftet ist.

Mit der Erfindung ist eine einwandfreie Unterbringung des Fadens und Lagesicherung des Etiketts im Verpackungszustand gewährleistet. Für die Benutzung läßt sich das Etikett leicht durch den Benutzer vom Beutel abtrennen und der Faden weitestmöglich aus der Kammer herausziehen, so daß er am Trinkgefäß oder der Kanne befestigt werden kann. Schließlich ist nach dem Auslaugprozeß auch ein Ausdrücken des verbrauchten Teebeutels durchführbar, indem durch weiteres Ziehen am Faden die untere Quernaht in Richtung auf die obere Quernaht des Beutels gezogen und damit der Beutel zusammengepreßt wird, womit die Flüssigkeit herausgedrückt wird.

Aus der US-A-2 852 389 war zwar ein Einkammer-Aufgußbeutel bekannt, dessen am Kopfende des Beutels befestigter Faden oder faltbares Band im Innern eines Etiketts untergebracht wird. Hierzu mußte der Faden oder das Band zwischen zwei Blättern des Etiketts schlaufenförmig oder gefaltet verlaufen. Diese Unterbringung des das Etikett tragenden Fadens oder des Bandes im Innern des Etiketts erforderte eine aufwendige Herstellung.

Gemäß einem weiteren Merkmal der Erfindung ist das Etikett an der Kammerwand angeheftet, die frei von der bei dieser Art von Beuteln notwendigen Mittel-Längs-Verbindung, insbesondere Mittel-Längs-Heißsiegelung ist.

Zum kontinuierlichen Herstellen von Einkammer-Aufgußbeuteln der oben beschriebenen Art wird erfindungsgemäß ein Verfahren vorgeschlagen, das dadurch gekennzeichnet ist, daß auf einer zunächst ebenen heißsiegelungsfähigen Filterpapierbahn ein Etikettfaden mäanderförmig, insbesondere mittig um die Längsachse verlaufend auf die Oberseite der Bahn aufgelegt und fixiert wird, daß in regelmäßigen Abständen zueinander auf die Unterseite der Bahn eine Reihe von Etiketten im wesentlichen deckungsgleich mit dem Etikettfaden auf der Oberseite aufgebracht und fixiert wird, daß durch jedes Etikett hindurch der Faden mittels eines Werkzeugs von unten gegriffen wird und durch die Filterpapierbahn und das Etikett hindurch auf die Unterseite, insbesondere in Form einer Schlaufe, gezogen wird, daß sodann die Schlaufe an dem Etikett befestigt wird und das Etikett an der Filterpapierbahn durch Heißsiegeln befestigt wird, wonach in an sich bekannter Weise - gegebenenfalls nach Aufwölbung ihrer Längsränder - portionierte Substanzquanten der auszulaugenden Substanz in gleichmäßigen Abständen auf der Filterpapierbahn abgelegt werden, aus der Bahn ein fortlaufender Schlauch gebildet wird und sodann der Schlauch in regelmäßigen, jeweils ein Substanzquantum erfassenden Abständen in Querrichtung heißgesiegelt wird, und daß sodann die Quer-Heißsiegelungen mittig derart geschnitten werden, daß am Fußende des so gebildeten Schlauchbeutels der innen liegende Etikettfaden in der Heißsiegelung fixiert bleibt, während er am Kopfende aus der Kammer herausziehbar durch die Heißsiegelung geführt ist.

Letzteres wird vorzugsweise dadurch erreicht, daß das Greifen des Fadens von unten durch jedes Etikett hindurch mittels des Werkzeugs, insbesondere mit einer Nadel, durch ein Loch im Etikett durchgeführt wird, wobei die Filterpapierbahn mit dem Werkzeug durchstochen und der Faden durch diese Öffnung gezogen wird, wobei die Öffnung in der Quer-Heißsiegelung so positioniert ist, daß ein späteres Herausziehen des Fadens aus der Kammer durchführbar ist. Damit ist die Fadenherausführung aus der Kammer heraus und die Beweglichkeit des Fadens zum Herausziehen sichergestellt.

Gemäß einer zweckmäßigen Ausgestaltung des Verfahrens wird der Etikettfaden auf der Filterpapierbahn durch zwei im Abstand zueinander vorgenommene punktförmige Heißsiegelungen angeheftet, zwischen denen der Faden von dem Werkzeug, insbesondere von einer Nadel, zum Durchziehen durch die Bahn und das Etikett hindurch gegriffen wird. Auf diese Weise kann gemäß der bevorzugten Ausführungsform des Verfahrens eine Fadenschlaufe gezogen werden, die mit dem Etikett im Inneren einer asymmetrischen Etikettfaltung durch Heißsiegeln verbunden wird, wobei das überstehende Blattende des Etiketts am Beutel durch Siegelpunkte angeheftet wird.

Vorzugsweise werden die beiden Längsseiten des Schlauches während der Schlauchformung oder anschließend an die Schlauchformung mit einer nach innen sich erstreckenden Einfaltung versehen, um das Kammervolumen zu vergrößern. Zu diesem Zweck kann die ebene Filterpapierbahn vor der Fadenauflage mit linienförmigen Vorprägungen in Längsrichtung entsprechend der für die Einfaltungen vorgesehenen Zahl von Faltvorgängen versehen werden.

Schließlich kann es zweckmäßig sein, den gesamten Faden während des Verarbeitungsprozesses leicht an der Filterpapierbahn durch eine Erwärmung entweder der Bahn oder des Fadens anzuheften, wobei dies jedoch so durchgeführt werden muß, daß sich der Faden durch Zug wieder leicht lösen und damit später aus der Kammer herausziehen läßt.

Weitere Einzelheiten, Merkmale und Vorteile des Gegenstandes der Erfindung ergeben sich aus der nachfolgenden Beschreibung der zugehörigen Zeichnung. In der Zeichnung zeigt:
- Fig. 1: einen Einkammer-Aufgußbeutel in perspektivischer Gesamtansicht, einem Schnitt gemäß Linie A-A und einem Schnitt gemäß Linie B-B;
- Fig. 2: eine Vorrichtung zur Herstellung des Schlauchbeutels der Fig. 1 schematisch, insbesondere mit einer Faden- und Etikettanbringung;
- Fig. 3: eine Draufsicht auf eine Filterpapierbahn zur Verdeutlichung der Herstellungsstufen des Vorfalzens, Fadenauflegens und Etikettaufbringens;
- Fig. 4: einen Teilabschnitt von Etiketten in der Abwicklung von einer Etikettrolle;
- Fig. 5: die Etikettaufbringung mittels einer Etikettwalze, die perspektivisch, in einer teilweisen Abwicklung und in Form eines Schnitts A-A dargestellt ist;
- Fig. 6: in verschiedenen Positionen den Vorgang des Greifens des Etikettfadens mit einer Fadennadel, Hindurchziehen durch die Filterpapierbahn auf die Etikettseite (Unterseite), Schlaufenbildung und Befestigung am Etikett in einer Draufsicht sowie Schnittdarstellungen A-A und B-B und
- Fig. 7: eine schematische Darstellung des Gebrauchs des Einkammer-Aufgußbeutels der Fig. 1.

Der in Fig. 1 der Zeichnung dargestellte Einkammer-Aufgußbeutel 1 besteht aus heißsiegelfähigem Filterpapiermaterial und weist zwei einander gegenüberliegend angeordnete Kammerwände 2, 3 auf, die sich durch Schlauchformung einer Bahn 4 des Filterpapiermaterials ergeben, indem die beiden Längsränder 5, 6 zur Längsmitte 7 hin umgeschlagen und dort miteinander durch eine Mittel-Längs-Rändelnaht 8 oder Mittel-Längs-Heißsiegelung verbunden werden, wobei das Fußende 9 und das Kopfende 10 durch je eine quer verlaufende Heißsiegelung 11 bzw. 12 verschlossen werden. Auf diese Weise ist ein umschlossener Raum unter Ausbildung einer Kammer 13 gebildet, die ein Substanzquantum 14, nämlich eine portionierte Menge Tee, enthält. Der Einkammer-Aufgußbeutel 1 ist demzufolge an seinen beiden Längsseiten 15 und 16 durch Schlauchformung falzfrei und siegelungsfrei, wobei das Volumen der Kammer 13 erheblich dadurch vergrößert ist, daß an beiden Längsseiten 15, 16 je eine Einfaltung 17, 18 ausgebildet ist, die ziehharmonikaförmig im Querschnitt ist und sich in die Kammer 13 des Beutels nach innen hinein erstreckt. Die Einfaltungen 17, 18 sind dabei so vorgenommen, daß die üblichen Außenabmessungen derartiger Einkammer-Aufgußbeutel beibehalten werden und somit trotz der Erhöhung des Kammervolumens keine Vergrößerung seiner Länge oder Breite im Verpackungszustand gegeben ist. Damit wird erreicht, daß das Substanzquantum T in der Kammer 13 hervorragend durch die Aufgußflüssigkeit aufzuschließen ist und sich die darin enthaltenen Stoffe in optimaler Weise lösen.

Im Inneren der Kammer 13 ist ein Faden 19 mäanderförmig angeordnet, dessen eines Ende 20 fest mit der quer verlaufenden Heißsiegelung 11 am Fußende 9 verbunden ist, während sein anderes Ende 21 durch die quer verlaufende Heißsiegelung 12 des Kopfendes 10 aus der Kammer 13 beweglich, nämlich herausziehbar, herausgeführt ist und außerhalb der Kammer 13 mit einem Etikett 22 durch Heißsiegeln verbunden ist. Das Etikett 22 besteht aus einem rechteckigen Papierstreifen mit einer heißsiegelungsfähigen Beschichtung, der asymmetrisch in Querrichtung gefaltet ist und in dem dadurch entstehenden Innenraum mit dem schlaufenförmigen zweiten Ende 21 des Etikettfadens 19 verbunden ist. Aufgrund der asymmetrischen Querfaltung entsteht ein längeres, außen angeordnetes Etikettblatt 23, dessen überstehendes Blattende durch zwei Siegelpunkte 24 leicht lösbar an der Wand 2 des Beutels durch Heißsiegeln angeheftet ist.

Die Herstellung eines solchen Einkammer-Beutels und insbesondere die Faden-und Etikettanbringung verdeutlicht sich aus nachfolgender Beschreibung der Fig. 2 der Zeichnung, in der schematisch eine Vorrichtung zur Herstellung derartiger Beutel in einem kontinuierlichen Prozeß dargestellt ist. Von einer nicht dargestellten Filterpapierrolle wird mittels Vorabzug die benötigte Menge kontinuierlich in Form einer Filterpapierbahn 25 abgezogen und über eine Vorfalzeinrichtung 26 geführt, mit der linienförmige Vorprägungen 27 in Längsrichtung entsprechend der für die späteren Einfaltungen 17, 18 vorgesehenen Zahl von Faltvorgängen vorgenommen werden. Anschließend wird die Filterpapierbahn 25 über einen Fadenaufleger 28 geführt, mit dem kontinuierlich der Etikettfaden 19 mäanderförmig um die Längsmitte verlaufend auf der Oberseite der Filterpapierbahn 25 abgelegt wird, wie Fig. 3 der Zeichnung verdeutlicht.

Hierzu wird der Faden 19 kontinuierlich von einer Fadenvorratsspule 29 abgezogen, der Faden 19 auf eine Walze 30 schlangenförmig aufgelegt und über die Drehung der Walze in der durch einen Pfeil angedeuteten Drehrichtung der Filterpapierbahn 25 zugeführt. Die Filterpapierbahn 25 wird über die Walze 30 geführt und mittels einer Heizeinrichtung 31 leicht angewärmt. Unter Zuhilfenahme einer Fixierwalze 32 wird der Faden 19 an der Filterpapierbahn 25 auf der Oberseite leicht angeheftet.

In der nächsten Station findet die Zuführung von Etiketten 22 zur Unterseite der Filterpapierbahn 25 statt. Die Etiketten sind von einer Etikettbobine 33 in Form einer Etikettenbahn 34 abziehbar, wobei in der Station 35 eine Prägung der Etiketten und in der Station 36 eine Lochung der Etiketten und ein Schneiden der Etiketten durchgeführt werden kann. Die eigentliche Etikettaufbringungen auf die Filterpapierbahn 25 findet mittels einer Etikettwalze 37 statt, auf der die Etiketten fixiert und sodann mit dem Etikettfaden 19 verbunden werden. Die Darstellung der Etikettbahn in Fig. 4 der Zeichnung verdeutlicht durch Scherensymbole, an welcher Stelle in der Lochungs- und Schneidstation geschnitten wird und ein Loch 38 gestanzt wird, wobei durch eine gestrichelte Linie die spätere asymmetrische Knickung bzw. Faltung des Etiketts an dieser Knickkante symbolisiert ist.

Gemäß Fig. 5 der Zeichnung befinden sich auf der Etikettwalze 37 die auf die Filterpapierbahn 25 von unten aufzubringenden Etiketten 22 in Reihe und mit Abstand zueinander und somit in einer Anordnung, die das Zusammenwirkend mit dem Faden 19 auf der anderen Seite der Filterpapierbahn 25 sicherstellt. Der auf der Filterpapierbahn 25 leicht angesiegelte Faden 19 ist zusätzlich an den mit "A" und "B" gekennzeichneten Punkten in der Mitte der Filterpapierbahn 7 sowie mit Abstand dazu jeweils etwas versetzt außermittig fest angesiegelt, da zwischen "A" und "B" eine Schlaufe gezogen wird, die zur Verbindung mit dem Etikett vorgesehen ist, wie weiter unten beschrieben werden wird. Zwischen den Fixpunkten "A" und "B" ist bei "N" jeweils das gestanzte Loch 38 jedes Etiketts erkennbar. Schließlich sind Fig. 3 der Zeichnung die beiden Siegelpunkte 24 entnehmbar, mit denen jedes Etikett 22 an das Filterpapier nach der Durchführung der Querfaltung um die gestrichelte Linie und die Fixierung der Schlaufe des Fadens 19 angeheftet wird. Die gestrichelt eingezeichnete Schlaufe 39 am Etikett 19 entsteht wie folgt:

Der Faden 19 wird durch eine Nadel ähnlich einer Häkelnadel zwischen den Punkten "A" und "B" erfaßt, die von unten durch das Loch 38 des Etiketts die Filterpapierbahn 25 nach oben durchstößt, mit ihrem Haken gemäß Fig. 6 der Zeichnung den Faden 19 erfaßt und in der Rückzugsbewegung durch das Filterpapier und das Etikett schlaufenförmig nach unten hin durchzieht. Die Bewegung der Nadel 40 gemäß den eingezeichneten Pfeilen ist durch einen hohlen Fixierbolzen 41 geführt. Nachdem die Nadel 40 die Schlaufe 39, gegebenenfalls durch eine Drehung um 90°, freigegeben hat, wird die Schlaufe 39 nach hinten entgegengesetzt der Laufrichtung der Filterpapierbahn 25 umgelegt, wozu ein Fadenschlaufenumleger 42 gemäß Fig. 6 der Zeichnung vorgesehen ist. Anschließend wird das Etikett 22 asymmetrisch gefaltet und die Fadenschlaufe im Etikett angesiegelt, wonach das Etikett selber an das Filterpapier mit den beiden Siegelpunkten 24 angeheftet wird. Der Etikettumleger ist in Fig. 6 der Zeichnung mit der Bezugsziffer 43 schematisch gezeichnet.

Fig. 6 der Zeichnung zeigt in vier verschiedenen Positionen die Vorgänge des Fadenholens, des Durchziehens des Fadens durch die Filterpapierbahn und das Etikett, die Schlaufenbildung, das Fadenumlegen und das Etikettumlegen. Im weiteren Herstellungsverfahren wird die gemäß obiger Beschreibung vorbereitete Filterpapierbahn 25 dann der Dosierung 44 zugeführt, in welcher Teeportionshäufchen auf die Filterpapierbahn aufgelegt werden. Anschließend wird bei 45 die Längsnaht durch Schlauchformung hergestellt und eine oder mehrere Seitenfalten 17, 18 eingefaltet und die Quersiegelungen durchgeführt. Beim anschließenden Schneiden ist gemäß Fig. 3 der Zeichnung durch die symbolisierten Scheren darauf zu achten, daß die Schnitte in den Quersiegelungen derart erfolgen, daß am Fußende jedes Beutels die untere Fixierung des Fadens 19 erhalten bleibt und am Kopfende jedes Beutels die bewegliche Durchführung des Fadens 19 beim Herausziehen des Etiketts sichergestellt ist. Die gemäß Fig. 7 der Zeichnung dargestellte Funktion ist dann gewährleistet.

Fig. 7 der Zeichnung zeigt den Gebrauchszustand des erfindungsgemäßen Beutels, nachdem der Benutzer das Etikett 22 vom Beutel selbst gelöst hat und den Etikettfaden 19 in vollem Umfange aus dem Inneren der Kammer herausgezogen hat, so daß das Einhängen in eine Teekanne 46 zum Auslaugen möglich ist. Nachdem das "Ziehen" des Tees in der Flüssigkeit abgeschlossen ist, wird der Beutel 1 aus dem Teewasser hochgezogen, wobei er die unterhalb der Kanne gezeichnete Normalform aufweist. Anschließend kann der Benutzer den Beutels 1 ausdrücken, also die Flüssigkeit auspressen, indem er die Kannenöffnung oder den Kannendeckel als Widerlager benutzt und weiter an dem Faden 19 mit Etikett 22 zieht. Da der Faden 19 an der unteren quer verlaufenden Heißsiegelung befestigt ist, wird diese in Richtung auf das Kopfende des Beutels gezogen und damit der Beutel 1 zusammengepreßt, wie die untere Zeichnung in Fig. 7 verdeutlicht. Durch diesen Preßvorgang wird die Flüssigkeit aus dem Beutel herausgedrückt und kann eine tropffreie Entnahme aus der Kanne 46 durchgeführt werden.

### Bezugszeichenliste

- 1: Einkammer-Aufgußbeutel
- 2: Kammerwand
- 3: Kammerwand
- 4: Bahn
- 5: Längsrand
- 6: Längsrand
- 7: Längsmitte
- 8: Mittel-Längs-Rändelnaht
- 9: Fußende
- 10: Kopfende
- 11: Heißsiegelung
- 12: Heißsiegelung
- 13: Kammer
- 14: Substanzquantum
- 15: Längsseite
- 16: Längsseite
- 17: Einfaltung
- 18: Einfaltung
- 19: Etikettfaden
- 20: erstes freies Ende
- 21: zweites freies Ende
- 22: Etikett
- 23: äußeres Blatt
- 24: Siegelpunkte
- 25: Filterpapierbahn
- 26: Vorfalzeinrichtung
- 27: Vorprägungen
- 28: Fadenaufleger
- 29: Fadenvorratsspule
- 30: Walze
- 31: Heizeinrichtung
- 32: Fixierwalze
- 33: Etikettbobin
- 34: Etikettenbahn
- 35: Prägestation
- 36: Lochungsstation
- 37: Etikettwalze
- 38: Loch im Etikett
- 39: Fadenschlaufe
- 40: Nadel
- 41: Fixierbolzen
- 42: Fadenschlaufenumleger
- 43: Etikettumleger
- 44: Dosiervorrichtung
- 45: Längsnahtherstellung
- 46: Teekanne

## Patentansprüche

1. Einkammer-Aufgußbeutel (1) aus heißsiegelfähigem Filterpapiermaterial, insbesondere zur Bereitung von Tee, mit einer ein Substanzquantum (14) enthaltenden Kammer (13), die an ihrem Kopfende (10) und an ihrem Fußende (9) durch je eine quer verlaufende Heißsiegelung (11, 12) verschlossen ist wobei mit der Heißsiegelung (11) des Fußendes (9) ein erstes freies Ende (20) eines Fadens (19) fest verbunden ist, der im Innern der Kammer (13) schlaufenförmig untergebracht ist und dessen zweites Ende (21) durch die Heißsiegelung (12) des Kopfendes (10) oder benachbart aus der Kammer (13) herausziehbar hindurchgeführt und außerhalb der Kammer (13) mit einem Etikett (22) verbunden ist,
**dadurch gekennzeichnet,**
daß das äußere Ende des Fadens (19) als Schlaufe (39) gelegt und mit dem Etikett (22) im Innern einer asymmetrischen Etikettfaltung durch Heißsiegeln verbunden ist, wobei das aufgrund der asymmetrischen Faltung längere Blatt (23) des Etiketts (22) außen angeordnet und durch Siegelpunkte (24) an dem überstehenden Blattende leicht am Beutel (1) angeheftet ist.

2. Einkammer-Aufgußbeutel nach Anspruch 1, **dadurch gekennzeichnet**, daß das Etikett (22) an der Kammerwand (2, 3) angeheftet ist, die frei von der bei dieser Art von Beuteln notwendigen Mittel-Längs-Verbindung, insbesondere Mittel-Längs-Heißsiegelung, ist.

3. Verfahren zur Herstellung von Einkammer-Aufgußbeuteln nach einem der Ansprüche 1 oder 2, **dadurch gekennzeichnet**, daß auf einer zunächst ebenen heißsiegelungsfähigen Filterpapierbahn (25) ein Etikettfaden (19) mäanderförmig, insbesondere mittig um die Längsachse verlaufend auf die Oberseite der Bahn (4) aufgelegt und fixiert wird, daß in regelmäßigen Abständen zueinander auf die Unterseite der Bahn (4) eine Reihe von Etiketten im wesentlichen deckungsgleich mit dem Etikettfaden (19) auf der Oberseite aufgebracht und fixiert wird, daß durch jedes Etikett (22) hindurch der Faden (19) mittels eines Werkzeugs von unten gegriffen wird und durch die Filterpapierbahn (25) und das Etikett (22) hindurch auf die Unterseite, in Form einer Schlaufe (39), gezogen wird, daß sodann die Schlaufe (39) an dem Etikett (22) befestigt wird und das Etikett (22) an der Filterpapierbahn (25) durch Heißsiegeln befestigt wird, wonach in an sich bekannter Weise - gegebenenfalls nach Aufwölbung ihrer Längsränder (5, 6) - portionierte Substanzquanten (14) der auszulaugenden Substanz in gleichmäßigen Abständen auf der Filterpapierbahn (25) abgelegt werden, aus der Bahn ein fortlaufender Schlauch gebildet wird und sodann der Schlauch in regelmäßigen, jeweils ein Substanzquantum (14) erfassenden Abständen in Querrichtung heißgesiegelt wird, und daß sodann die Quer-Heißsiegelungen mittig derart geschnitten werden, daß am Fußende (9) des so gebildeten Schlauchbeutels der innen liegende Etikettfaden (19) in der Heißsiegelung fixiert bleibt, während er am Kopfende (10) aus der Kammer (13) herausziehbar durch die Heißsiegelung geführt ist.

4. Verfahren nach Anspruch 3, **dadurch gekennzeichnet**, daß das Greifen des Fadens (19) von unten durch jedes Etikett (22) hindurch mittels des Werkzeugs, insbesondere mit einer Nadel, durch ein Loch (38) im Etikett (22) durchgeführt wird, wobei die Filterpapierbahn (25) mit dem Werkzeug durchstochen und der Faden durch diese Öffnung gezogen wird, wobei die Öffnung in der Quer-Heißsiegelung so positioniert ist, daß ein späteres Herausziehen des Fadens (19) aus der Kammer (13) durchführbar ist.

5. Verfahren nach Anspruch 3 oder 4, **dadurch gekennzeichnet**, daß der Etikettfaden (19) auf der Filterpapierbahn (25) durch zwei im Abstand zueinander vorgenommene punktförmige Heißsiegelungen (A,B) angeheftet wird, zwischen denen der Faden (19) von dem Werkzeug, insbesondere von einer Nadel, zum Durchziehen durch die Bahn (4) und das Etikett (22) hindurch gegriffen wird.

6. Verfahren nach einem der Ansprüche 3 bis 5, **dadurch gekennzeichnet**, daß die beiden Längsseiten des Schlauches während der Schlauchformung oder anschließend an die Schlauchformung mit einer nach innen sich erstreckenden Einfaltung (17, 18) versehen werden, um das Kammervolumen zu vergrößern.

7. Verfahren nach einem der Ansprüche 3 bis 6, **dadurch gekennzeichnet**, daß die ebene Filterpapierbahn (25) vor der Fadenauflage mit linienförmigen Vorprägungen (27) in Längsrichtung entsprechend der für die Einfaltungen (17, 18) vorgesehenen Zahl von Faltvorgängen versehen wird.

8. Verfahren nach einem der Ansprüche 3 bis 7, **dadurch gekennzeichnet**, daß der gesamten Faden (19) während des Verarbeitungsprozesses leicht an der Filterpapierbahn (25) durch eine Erwärmung entweder der Bahn (4) oder des Fadens (19) angeheftet wird, wobei dies jedoch so durchgeführt werden muß, daß sich der Faden (19) durch Zug wieder leicht lösen und damit später aus der Kammer (13) herausziehen läßt.

## Claims

1. One-compartment infusion bag (1) of heat-sealable filter paper material, especially for preparing tea, with a compartment (13) which contains a substance quantity (14) and is closed at its top end (10) and at its bottom end (9) by a respective transverse heat seal (11, 12), wherein a first free end (20) of a string (19) is firmly joined to the heat seal (11) of the bottom end (9), which string is accommodated in the shape of a loop inside the compartment (13) and the second end (21) of which is passed through the heat seal (12) of the top end (10) or adjacent thereto such that it can be removed from the compartment (13) and is joined outside of the compartment (13) to a tag (22),
**characterised in**
**that** the outer end of the string (19) is laid as a loop (39) and joined to the tag (22) inside an asymmetrical tag fold by heat-sealing, wherein the leaf (23) of the tag (22) which is longer on account of the asymmetrical fold is disposed externally and lightly attached to the bag (1) by sealing points (24) at the projecting leaf end.

2. One-compartment infusion bag according to Claim 1, **characterised in that** the tag (22) is attached to the compartment wall (2, 3), which is free from the centre-line join, especially centre-line heat seal, which is necessary in this type of bag.

3. Process for manufacturing one-compartment infusion bags according to either of Claims 1 and 2, **characterised in that** a tag string (19) is laid so as to extend in meandering fashion, especially centrally about the longitudinal axis, on an initially plane heat-sealable filter paper web (25) on the top side of the web (4) and fixed, that a row of tags is applied at regular spacings to the underside of the web (4) so as to be substantially congruent with the tag strings (19) on the top side and fixed, that the string (19) is taken hold of from below through each tag (22) by means of a tool and pulled through the filter paper web (25) and the tag (22) to the underside, in the form of a loop (39), that the loop (39) is then fastened to the tag (22) and the tag (22) is fastened to the filter paper web (25) by heat-sealing, after which portioned substance quantities (14) of the substance which is to be extracted are deposited at equal spacings on the filter paper web (25) in a manner known per se, optionally after arching the longitudinal edges (5, 6) of the web, a continuous tube is formed from the web and the tube is then heat-sealed in the transverse direction at regular spacings, each of which comprises a substance quantity (14), and that the transverse heat seals are then cut centrally such that the inner tag string (19) remains fixed in the heat seal at the bottom end (9) of the tubular bag which is thus formed, while it is passed through the heat seal at the top end (10) such that it can be removed from the compartment (13).

4. Process according to Claim 3, **characterised in that** the action of taking hold of the string (19) from below through each tag (22) is carried out by means of the tool, especially with a needle, through a hole (38) in the tag (22), wherein the filter paper web (25) is pierced by the tool and the string is pulled through this opening, wherein the opening in the transverse heat seal is positioned such that the string (19) can subsequently be removed from the compartment (13).

5. Process according to Claim 3 or 4, **characterised in that** the tag string (19) is attached to the filter paper web (25) by two point-like heat seals (A, B) which are made at a spacing from one another and between which the string (19) is taken hold of by the tool, especially by a needle, to pull it through the web (4) and the tag (22).

6. Process according to any one of Claims 3 to 5, **characterised in that** the two longitudinal sides of the tube are provided during or subsequent to the tube shaping operation with an inward extending fold (17, 18) in order to enlarge the compartment volume.

7. Process according to any one of Claims 3 to 6, **characterised in that** the plane filter paper web (25) is provided prior to the string being laid with linear prestampings (27) in the longitudinal direction according to the number of folding actions intended for the folds (17, 18).

8. Process according to any one of Claims 3 to 7, **characterised in that** the entire string (19) is lightly attached to the filter paper web (25) during processing by heating either the web (4) or the string (19), wherein this must, however, be carried out such that the string (19) can easily be detached again by pulling and therefore subsequently removed from the compartment (13).

## Revendications

1. Sachet d'infusion (1) à un compartiment en papier filtrant thermosoudable destiné notamment à la préparation de thé, avec un compartiment (13) contenant un quantum de substance (14) qui est fermé au niveau de son extrémité supérieure (10) et de son extrémité inférieure (9) par un scellement thermique (11, 12) s'étendant transversalement, une première extrémité libre (20) d'un fil (19) disposé en forme de boucle à l'intérieur du compartiment (13) étant reliée solidairement au scellement thermique (11) de l'extrémité inférieure (9), et la deuxième extrémité (21) de celui-ci pouvant être extraite du compartiment (13) à travers le scellement thermique (12) de l'extrémité supérieure (10) ou au voisinage de celui-ci, et étant reliée à l'extérieur dû compartiment (13) à une étiquette (22),
**caractérisé en ce que**
l'extrémité extérieure du fil (19) est disposée en forme de boucle (39), et est reliée à l'étiquette (22) par scellement thermique à l'intérieur d'un pli asymétrique de l'étiquette, la feuille plus longue (23) de l'étiquette (22) en raison du pli asymétrique étant disposée à l'extérieur et étant légèrement agrafée au sachet (1) par des points de scellement (24) sur l'extrémité de la feuille dépassant.

2. Sachet d'infusion à un compartiment selon la revendication 1, **caractérisé en ce que** l'étiquette (22) est agrafée à la paroi (2, 3) du compartiment qui est exempte d'une liaison longitudinale médiane nécessaire pour ce type de sachets, notamment d'un scellement thermique longitudinal médian.

3. Procédé destiné à la fabrication de sachets d'infusion à un compartiment selon l'une des revendications 1 ou 2, **caractérisé en ce que**, sur une bande de papier filtrant (25) thermosoudable qui est dans un premier temps plane, un fil (19) d'étiquettes est placé en forme de méandres, en s'étendant notamment de façon centrale autour de l'axe longitudinal, et fixé sur la face supérieure de la bande (4), qu'une série d'étiquettes, qui coïncident sensiblement avec le fil (19) d'étiquettes de la face supérieure, est placée et fixée à intervalles réguliers sur la face inférieure de la bande (4), que le fil (19) est passé à partir du bas dans chaque étiquette (22) au moyen d'un outil, et est tiré à travers la bande de papier filtrant (25) et l'étiquette (22) sur la face inférieure en forme de boucle (39), que la boucle (39) est ensuite fixée sur l'étiquette (22) et l'étiquette (22) est fixée sur la bande de papier filtrant (25) par scellement thermique, après quoi - le cas échéant après l'incurvation de ses bords longitudinaux (5, 6) - des portions de quanta de substance (14) de la substance à infuser sont déposées à intervalles réguliers sur la bande de papier filtrant (25) de la manière connue en soi, qu'un boyau continu est formé à partir de la bande, que le boyau est ensuite scellé thermiquement dans le sens transversal à intervalles réguliers contenant chacun un quantum de substance (14), et que les scellements thermiques transversaux sont ensuite découpés au milieu de telle sorte que sur l'extrémité inférieure (9) du sachet boyau ainsi formé le fil (19) d'étiquette situé à l'intérieur reste fixé dans le scellement thermique, alors qu'au niveau de l'extrémité supérieure (10) il peut être extrait du compartiment (13) à travers le scellement thermique.

4. Procédé selon la revendication 3, **caractérisé en ce que** le passage du fil (19) à partir du bas à travers chaque étiquette (22) est effectué au moyen de l'outil, notamment d'une aiguille, à travers un trou (38) pratiqué dans l'étiquette (22), la bande de papier filtrant (25) étant percée par l'outil et le fil étant tiré à travers cette ouverture, l'ouverture pratiquée dans le scellement thermique transversal étant positionnée de telle sorte que le fil (19) puisse être extrait ultérieurement du compartiment (13).

5. Procédé selon la revendication 3 ou 4, **caractérisé en ce que** le fil (19) d'étiquette est agrafé sur la bande de papier filtrant (25) par deux scellements thermiques (A, B) en forme de points effectués à une certaine distance l'un de l'autre, entre lesquels le fil (19) est saisi par l'outil, notamment par une aiguille, afin de le passer à travers la bande (4) et l'étiquette (22).

6. Procédé selon l'une des revendications 3 à 5, **caractérisé en ce que**, pendant ou après la formation du boyau, les deux côtés longitudinaux du boyau sont munis d'un pli (17, 18) s'étendant vers l'intérieur afin d'agrandir le volume du compartiment.

7. Procédé selon l'une des revendications 3 à 6, **caractérisé en ce que**, avant la mise en place du fil, la bande de papier filtrant plane (25) est munie d'empreintes linéaires préalables (27) dans la direction longitudinale, dont le nombre correspond au nombre de processus de pliage prévus pour les plis (17, 18).

8. Procédé selon l'une des revendications 3 à 7, **caractérisé en ce que** l'ensemble du fil (19) est légèrement agrafé sur la bande de papier filtrant (25) au cours du processus de transformation, et ce par un chauffage, soit de la bande (4), soit du fil (19), cela devant cependant être effectué de telle sorte que le fil (19) puisse à nouveau être facilement dissocié par traction, et par conséquent extrait ultérieurement du compartiment (13).
